# EUROPÄISCHE PATENTSCHRIFT

(11) **EP 0 160 216 B1**
(45) Veröffentlichungstag und Bekanntmachung des Hinweises auf die Patenterteilung: **04.03.1987**
(21) Anmeldenummer: 85103657.4
(22) Anmeldetag: 27.03.1985
(51) Int. Cl.: B21D 28/02

(54) **Folgewerkzeug**
Follow-on tool
Outil séquentiel

(30) Priorität: 31.03.1984 DE 3412119
(43) Veröffentlichungstag der Anmeldung: 06.11.1985
(73) Patentinhaber: Rohde & Schwarz GmbH & Co. KG, D-81671 München (DE)
(72) Erfinder: Haller, Ernst, D-8373 Bodenmais (DE)
(74) Vertreter: Graf, Walter, Dipl.-Ing.

## Beschreibung

Die Erfindung betrifft ein Folgewerkzeug bestehend aus zwei mittels einer Presse aufeinander zu bewegbaren Halteplatten. Folgewerkzeuge dieser Art dienen zum Stanzen von Blechteilen aus einem kontinuierlich zwischen die Platten eingeführten Flachmaterial, in diesem Fall sind beispielsweise an der oberen über den Pressenstössel absenkbaren Halteplatte die entsprechenden Stanzstempel mit zugehörigen Abstreifern und an der gegenüberliegenden unteren Halteplatte die zugehörigen Matrizen angebracht. Die einzelnen Stanzstempel können beispielsweise durch einen geeigneten Steuermechanismus einzeln in Arbeitsstellung gebracht werden, so dass von einem kontinuierlich zugeführten Materialband im Arbeitsspalt des Werkzeuges die verschiedenartigsten Stanzungen ausgeführt werden können. Folgewerkzeuge dieser Art dienen auch zum Biegen von vorgestanzten Kleinteilen, es können damit auch entsprechend vorgefertigte Blechteile geprägt werden, in letzteren Fällen sind an den zueinander bewegbaren Halteplatten des Folgewerkzeuges entsprechende Biege- oder Prägewerkzeuge angebracht.

Gemeinsam ist diesen bekannten Folgewerkzeugen der erhebliche Lärm im Betrieb der Presse, der dadurch entsteht, dass Teile der oberen. Halteplatte beim Absenken durch den Pressenstössel auf entsprechende Teile der unteren Halteplatte flach aufschlagen. Dieser Lärm ist besonders gross bei sogenannten Schnelläuferpressen, bei denen Stösselhübe in rascher Folge auf das Folgewerkzeug einwirken. Bei einem Stanzwerkzeug schlagen beispielsweise die an der oberen Halteplatte angebrachten Abstreifer mit grosser Wucht entweder auf die Oberfläche des Werkstückes auf oder auf seitlich neben dem Werkstück angebrachte Führungsleisten.

Es ist Aufgabe der Erfindung, ein Folgewerkzeug zum Stanzen, Biegen oder Prägen der eingangs bezeichneten Art zu schaffen, bei dem die Lärmentwicklung im Betrieb zumindest stark reduziert ist.

Diese Aufgabe wird ausgehend von einem Folgewerkzeug laut Oberbegriff des Hauptanspruches durch dessen kennzeichnende Merkmale gelöst. Vorteilhafte Weiterbildungen ergeben sich aus den Unteransprüchen.

Bei dem erfindungsgemässen Folgewerkzeug schlagen nicht mehr flache Teile der Halteplatten aufeinander sondern nur die ineinanderpassenden Kegelstücke. Dadurch arbeiten solche Folgewerkzeuge wesentlich leiser, wie Vergleichsversuche beispielsweise mit einem bekannten Stanzwerkzeug gezeigt haben, bei dem noch die Abstreifer unmittelbar auf die Führungsleisten der Matrizenhalteplatte flach aufschlagen. Die erfindungsgemässe Ausbildung der Aufschlagflächen zwischen den beiden Halteplatten in Form der ineinander passenden Kegelstücke ermöglicht es gemäss einer Weiterbildung der Erfindung, auf einfacher Weise zusätzliche Schalldämpfungsteile vorzusehen, da bei dem erfindungsgemässen Folgewerkzeug die aufeinandertreffenden Kegelstücke an definierten Stellen ausserhalb des Arbeitsspaltes liegen und dort nicht weiter störende zusätzliche Schalldämpfungsteile angebracht werden können. Die Kegelstücke sind im einfachsten Fall einfache runde Kegeldrehteile, die über Schrauben und Passbolzen an den gegenüberliegenden Halteplatten befestigt sind und es ist hierbei durch einfache über diese Kegelstücke aufgesetzte Hülsenteile aus elastischem Material möglich, eine zusätzliche wirksame Schalldämpfung zu erreichen. Die Schalldämpfungshülsen beispielsweise aus Gummi sind so dimensioniert, dass ihre Stirnflächen bereits vor dem endgültigen Aufschlagen der ineinander passenden Kegelstücke an den gegenüberliegenden Halteplatten bzw. an den dort angebrachten Kegelstücken zur Anlage kommen und so die aufeinanderschlagenden Kegelflächen nach aussen hin abschirmen. Beim weiteren Absenken wird die Hülse dann axial etwas gestaucht und so die Schalldämpfung durch festes Einklemmen der Hülse zwischen den Halteplatten noch verstärkt, bis schliesslich die Kegelflächen der ineinander passenden Kegelstücke aufeinanderschlagen. Dieses Schlaggeräusch der Kegelflächen, das für sich schon wesentlich geringer ist als das durch flach aufeinandertreffende Flächen erzeugte Schlaggeräusch, wird durch die zusätzliche Gummihülse noch wesentlich gedämpft, wodurch eine wesentliche Lärmreduzierung erreicht wird. Vergleichsmessungen haben ergeben, dass der Lärm durch die erfindungsgemässe Massnahme bei einem Stanzwerkzeug von bisher 88 dB (A) auf 79 dB (A) bei gleicher Hubzahl reduziert werden kann.

Ein erfindungsgemässes Folgewerkzeug besitzt darüber hinaus noch den Vorteil, dass durch die genau ineinander passenden Kegelstücke die an den Halteplatten angebrachten Werkzeuge wesentlich genauer zueinander geführt sind als dies mit den üblichen zwischen den Halteplatten angebrachten bekannten Säulenführungen möglich ist. Dadurch nützen sich die verwendeten Stanzstempel nicht so schnell ab, in der Praxis hat sich gezeigt, dass die Lebensdauer der Stanzwerkzeuge bei einem erfindungsgemässen Folgewerkzeug auf über das Fünffache erhöht werden kann, dadurch werden die Stanzzeiten einer mit dem erfindungsgemässen Werkzeug arbeitenden Presse verbessert. Die erfindungsgemässe Lärmdämpfungsmassnahme kann sehr einfach und billig gegebenenfalls auch noch nachträglich an allen üblichen Folgewerkzeugen angebracht werden, es ist durch entsprechende Dimensionierung der aufeinanderschlagenden Kegelstücke lediglich dafür zu sorgen, dass bei vollständig geschlossenem Folgewerkzeug (vollständig abgesenkte obere Halteplatte) nur die Kegelstücke aufeinanderschlagen und keine sonstigen Teile der Halteplatten, also beispielsweise bei einem Stanzwerkzeug auch nicht weiter die Abstreifer mit den Führungsleisten der Matrize bzw. der Oberfläche des Werkstückes.

Die Erfindung wird im folgenden anhand einer schematischen Zeichnung an einem Ausführungsbeispiel näher erläutert.

Die Figur zeigt die Seitenansicht eines erfindungsgemässen Stanzwerkzeuges, und zwar teilweise im Schnitt ; die linke Hälfte zeigt das vollständig geschlossene Werkzeug, die rechte Hälfte schematisch das geöffnete Werkzeug. Das Werkzeug besteht aus einer unteren Halteplatte 1 und einer gegenüberliegenden oberen Halteplatte 2. Die beiden rechteckigen Halteplatten 1 und 2 sind über Säulenführungen 3, die beispielsweise an den vier Ecken über geeignete Führungen angebracht sind, geführt. Ein Stanzwerkzeug dieser Art kann in eine übliche Schnelläuferpresse eingesetzt werden wobei durch den Pressenstössel die obere Halteplatte 2 von der rechts dargestellten oberen Stellung in die links dargestellte untere Stellung absenkbar ist. An der oberen Platte 2 sind bei dem dargestellten Stanzwerkzeug die Stanzstempel 4 und die zugehörigen Abstreifer 5 angebracht, auf der gegenüberliegenden Halteplatte 1 sind die zugehörigen Matrizen 6 angebracht. Die Stanzstempel können in bekannter Weise durch nicht näher dargestellte Steuereinrichtungen wahlweise zur Wirkung gebracht werden. Das Werkstück 7 ist im Arbeitsspalt zwischen Führungsleisten 8 geführt.

Bei einem zum Biegen oder Prägen vorgesehenen Folgewerkzeug sind an den Platten 1, 2 anstelle der Stempel 4 und Abstreifer 5 bzw. Matrizen 6 entsprechende Biege- oder Prägewerkzeuge angebracht.

Zu beiden Seiten des Arbeitsspaltes sind auf der unteren Platte 1 Kegelstücke 10 mit nach oben abstehendem Kegel angebracht, auf der Platte 2 sind gegenüber entsprechende Kegelstücke 11 mit dazu passender Kegelausnehmung befestigt. Vorzugsweise sind auf jeder Seite des Arbeitsspaltes zwei solche Kegelstück-Paare 10. 11 angebracht, so dass insgesamt vier Kegelstücke je Platte vorzugsweise unmittelbar neben dem Arbeitsspalt und etwa nahe der Führungssäulen 3 vorgesehen sind. Die Kegelstücke 10 und 11 sind durch nicht dargestellte Schrauben und Paßstifte an den Platten 1 und 2 befestigt. Sie sind genau zueinander ausgerichtet. Ihre axiale Länge ist durch genaues Schleifen so gewählt, dass bei vollständig abgesenkter oberer Platte 2 und damit bei voll in die Kegelausnehmung eingeführtem Kegel nur diese Kegelflächen aufeinander aufschlagen, sonst jedoch zwischen allen Teilen der oberen Platte 2 und unteren Platte 1 ein geringer Abstand von beispielsweise einigen zehntel Millimetern besteht, also beispielsweise auch ein geringer Abstand zwischen der unteren Stirnfläche des Abstreifers 5 und der Oberfläche des Werkstückes 7 bzw. der Oberfläche der seitlichen Führungsleisten 8.

Auf das untere Kegelstück 10 ist eine Hülse 12 aus Gummi oder .einem anderen geeigneten elastischen Kunststoffmaterial aufgesetzt, in welche das obere Kegelstück 11 mit Spiel eintauchen kann. Die axiale Länge dieser Gummihülse 12 ist so gewählt, dass ihre obere Stirnfläche 13 kurz vor dem Aufschlagen des Kegels 10 in der Kegelausnehmung 11 an der Unterseite der oberen Platte 2 zur Anlage kommt, also bereits vor dem Aufschlagen der beiden Kegelflächen diese über die Gummihülse 12 nach aussen abgeschirmt sind. Beim weiteren Absenken der Platte 2 und damit Aufschlagen der Kegelflächen wird die Hülse 12 in axialer Richtung etwas gestaucht und so fest zwischen den Platten 1 und 2 eingeklemmt und dadurch wird eine sehr wirksame Schalldämpfung für die aufeinander schlagenden Kegelflächen erreicht. Zum Schutz der 'Kegelflächen und der Schallschutz-Gummihülse 12 ist an der oberen Platte 12 vorzugsweise noch eine weitere Schutzhülse 14, beispielsweise aus Aluminium, angebracht, welche die Gummihülse 12 teleskopartig umgibt. Wie die rechte Seite der Figur zeigt, ist die axiale Länge dieser Schutzhülse 14 so gewählt, dass sie bei völlig geöffnetem Werkzeug den oberen Rand 13 der Gummihülse 12 gerade noch etwas überlappt und so verhindert, dass Schmutz in den Raum der Kegelstücke gelangt. Bei vollständig geschlossenem Werkzeug (linke Zeichnungsseite) besteht ein geringer Abstand zwischen dem oberen Rand dieser Schutzhülse 14 und der unteren Platte 1. Diese zusätzliche Schutzhülse könnte ebenfalls aus einem elastisch nachgiebigem Material bestehen und damit zusätzlich zur Lärmdämpfung beitragen, in diesem Fall wäre die axiale Länge dieser Schutzhülse 14 so lang zu wählen, dass auch diese bei geschlossenem Werkzeug an der gegenüberliegenden Halteplatte 1 anliegt.

Die Kegelstücke 10 und 11 sind vorzugsweise unter Zwischenlage einer dünnen Dämpfungsscheibe 15 aus hartem Kunststoffmaterial an den Platten 1, 2 angeschraubt, wie dies auf der rechten Seite der Zeichnung beim Kegelstück 10 angedeutet ist. Diese Kunststoffscheiben 15 dämpfen die Schwingungsübertragung von den Kegelstücken zu den Platten und tragen so zur weiteren Lärmdämpfung bei. Sie sind vorzugsweise sehr dünn und hart, damit die geforderte Abstandsgenauigkeit zwischen den Kegelstücken 10 und 11 eingehalten werden kann. Der Rand der Gummihülse 12 umgreift entweder diese zusätzliche Scheibe 15 oder sitzt auf ihr auf.

## Patentansprüche

1. Folgewerkzeug bestehend aus zwei mittels einer Presse aufeinanderzu bewegbaren Halteplatten (1, 2), dadurch gekennzeichnet, dass an den Halteplatten (1, 2) einander gegenüberliegende und bei geschlossenem Werkzeug ineinander passende Kegelstücke (10, 11) angebracht sind, wobei das an der einen Halteplatte (1) angebrachte Kegelstück (10) einen abstehenden Zentrierkegel und das an der gegenüberliegenden Halteplatte (2) angebrachte Kegelstück (11) eine dazu passende Kegelausnehmung aufweist und die Kegelstücke (10, 11) so dimensioniert sind, dass bei vollständig geschlossenem Werkzeug ein geringer Abstand zwischen allen anderen an den Halteplatten (1, 2) angebrachten Werkzeugteilen (5, 6, 7, 8) besteht.

2. Werkzeug nach Anspruch 1, dadurch gekennzeichnet, dass an mindestens einem der Kegelstücke (10, 11) ein Schalldämpfungselement (12, 14) angebracht ist, das bei geschlossenem Werkzeug die ineinander passenden gegenüberliegenden Kegelstücke (10, 11) zwischen den Halteplatten (1, 2) schalldicht abschliesst.

3. Werkzeug nach Anspruch 2, dadurch gekennzeichnet, dass das Schalldämpfungselement (12, 14) eine auf das eine Kegelstück (10) aufgesetzte Hülse (12) aus einem elastisch nachgiebigem Material ist, deren axiale Länge so gewählt ist, dass sie vor dem vollständigen Ineinandergreifen der Kegelstücke (10, 11) zwischen den Halteplatten (1, 2) eingeklemmt ist.

4. Werkzeug nach Anspruch 3, dadurch gekennzeichnet, dass an dem gegenüberliegenden Kegelstück (11) eine die elastische Schalldämpfungshülse (12) teleskopartig umgebende Schutzhülse (14) angebracht ist.

5. Werkzeug nach Anspruch 4, dadurch gekennzeichnet, dass die axiale Länge der Schutzhülse (14) so gewählt ist, dass bei vollständig geöffnetem Werkzeug die Schutzhülse (14) noch den Rand (13) der Schalldämpfungshülse (12) überlappt.

6. Werkzeug nach einem der vorhergehenden Ansprüche, dadurch gekennzeichnet, dass zwischen den Kegelstücken (10, 11) und den Halteplatten (1, 2) Dämpfungsscheiben (15) aus Kunststoff vorgesehen sind.

7. Werkzeug nach einem der vorhergehenden Ansprüche, dadurch gekennzeichnet, dass zu beiden Seiten des Arbeitsspaltes an den gegenüberliegenden Halteplatten (1, 2) jeweils mindestens ein Kegelstück (10 bzw. 11) angebracht ist.

8. Werkzeug nach einem der vorhergehenden Ansprüche, bei dem an der einen Halteplatte (1) Matrizen (6) eines Stanzwerkzeuges und an der anderen demgegenüber absenkbaren Halteplatte (2) die zugehörigen Stanzstempel (4) und Abstreifer (5) angebracht sind, dadurch gekennzeichnet, dass die Kegelstücke (10, 11) so dimensioniert sind, dass bei vollständig geschlossenem Werkzeug ein geringer Abstand zwischen den Abstreifern (5) und der Matrize (6) bzw. dem dazwischen geführten Werkstück (7) besteht.

## Claims

1. A follow-on tool, comprising holding plates (1, 2) movable towards each other by means of a press, characterised in that the holding plates (1, 2) have provided thereon oppositely positioned conical members (10, 11) which fit into one another when the tool is closed, wherein the conical member (10) provided on one holding plate (1) includes a projecting centring cone and the conical member (11) provided on the opposite holding plate (2) includes a complementary conical receptacle and the conical members (10, 11) are dimensioned such that with the tool fully closed there is a slight spacing between all other tool parts (5, 6, 7, 8) provided on the holding plates (1, 2).

2. A tool as claimed in claim 1, characterised in that at least one of the conical members (10, 11) has provided thereon a sound absorbing element (12, 14) which when the tool is closed seals the interfitting opposed conical members (10, 11) between the holding plates (1, 2) in a soundproof manner.

3. A tool as claimed in claim 2, characterised in that the sound absorbing element (12, 14) is a sleeve (12) fitted onto the one conical member (10) and made of an elastically compliant material, the axial length of the sleeve being selected such that it is clamped between the holding plates (1, 2) prior to complete interengagement of the conical members (10, 11).

4. A tool as claimed in claim 3, characterised in that a protective sleeve (14), which telescopically surrounds the elastic sound absorbing sleeve (12), is provided on the opposite conical member (11).

5. A tool as claimed in claim 4, characterised in that the axial length of the protective sleeve (14) is selected such that with the tool fully open the protective sleeve (14) still overlaps the edge (13) of the sound absorbing sleeve (12).

6. A tool as claimed in any of the preceding claims, characterised in that damper pads (15) of synthetic material are disposed between the conical members (10, 11) and the holding plates (1, 2).

7. A tool as claimed in any of the preceding claims, characterised in that at least one conical member (10 or 11, respectively) is provided on either side of the working gap on the opposed holding plates (1, 2).

8. A tool as claimed in any of the preceding claims, in which the one holding plate (1) has provided thereon dies (6) of a punching tool while the other holding plate (2), which is adapted to be lowered relative thereto, has provided thereon the associated punches (4) and strippers (5), characterised in that the conical members (10, 11) are dimensioned such that with the tool fully closed there is a slight spacing between the strippers (5) and the die (6) or, respectively, the workpiece (7) guided there between.

## Revendications

1. Outil séquentiel se composant de deux plaques de support (1, 2) mobiles l'une par rapport à l'autre par l'intermédiaire d'une presse, caractérisé en ce que les plaques de support (1, 2) portent des pièces coniques (10, 11) en regard et qui s'adaptent l'une dans l'autre lorsque l'outil est fermé, la pièce conique (10) portée par la plaque de support (1) ayant un cône de centrage en saillie et en ce que la pièce conique (11) prévue sur la plaque de support (2) en regard comporte une cavité conique correspondante, les pièces coniques (10, 11) étant dimensionnées de façon que lorsque l'outil est complètement fermé, il subsiste un faible intervalle entre toutes les pièces d'outil (5, 6, 7, 8) portées par les plaques de support (1, 2).

2. Outil selon la revendication 1, caractérisé en ce qu'un élément d'amortissement de bruit (12, 14) est prévu sur au moins l'une des pièces coniques (10, 11), élément qui, lorsque l'outil est fermé, assure la fermeture étanche au bruit des pièces coniques (10, 11) en regard entre les plaques de support (1, 2).

3. Outil selon la revendication 2, caractérisé en ce que l'élément d'amortissement de bruit (12, 14) est un manchon (12) en un matériau souple élastiquement, prévu sur la pièce conique (10), manchon dont la longueur axiale est choisie de façon à être pincé entre les plaques de support (1, 2) avant que les pièces coniques (10, 11) ne pénètrent complètement l'une dans l'autre.

4. Outil selon la revendication 3, caractérisé en ce que sur la pièce conique (11) en regard, il est prévu un manchon de protection (14) entourant de manière télescopique le manchon élastique (12) d'amortissement de bruit.

5. Outil selon la revendication 4, caractérisé en ce que la longueur axiale du manchon de protection (14) est choisie de façon que lorsque l'outil est complètement ouvert, le manchon de protection (14) recouvre encore le bord (13) du manchon d'amortissement de bruit (12).

6. Outil selon l'une quelconque des revendications précédentes, caractérisé en ce qu'entre les pièces coniques (10, 11) et les plaques de support (1, 2), on a prévu des rondelles d'amortissement (15) en matière synthétique.

7. Outil selon l'une quelconque des revendications précédentes, caractérisé en ce que des deux côtés de l'intervalle de travail, sur chaque plaque de support (1, 2) en regard, il est prévu au moins une pièce conique (10, 11).

8. Outil selon l'une quelconque des revendications précédentes dans lequel l'une des plaques de support (1) comporte des matrices (6) d'un outil de matriçage et l'autre plaque de support susceptible de s'abaisser par rapport à la plaque précédente comporte des poinçons de matriçage (4) et les organes de démoulage (5) correspondants, outil caractérisé en ce que les pièces coniques (10, 11) sont dimensionnées de façon que lorsque l'outil est complètement fermé, il subsiste un faible écartement entre les organes de démoulage (5) et la matrice (6) ou entre les pièces (7) guidées dans l'intervalle.
